# EUROPÄISCHE PATENTSCHRIFT

(11) **EP 0 995 040 B1**
(45) Veröffentlichungstag und Bekanntmachung des Hinweises auf die Patenterteilung: **02.03.2005**
(21) Anmeldenummer: 99932636.6
(22) Anmeldetag: 06.05.1999
(51) Int. Cl.: F04D 29/66

(54) **LÜFTER**
FAN
VENTILATEUR

(30) Priorität: 15.05.1998 DE 19821833
(43) Veröffentlichungstag der Anmeldung: 26.04.2000
(73) Patentinhaber: ROBERT BOSCH GMBH, 70442 Stuttgart (DE)
(72) Erfinder: RUPP, Bernhard, D-75056 Sulzfeld (DE); KNOEPFEL, Gerd, D-77815 Bühl (DE)
(86) Internationale Anmeldenummer: PCT/DE1999/001360
(87) Internationale Veröffentlichungsnummer: WO 1999/060277

(56) Entgegenhaltungen:
- EP-A- 0 488 961
- EP-A- 0 757 181
- EP-A- 0 762 051
- DE-A- 4 127 134

## Beschreibung

### Stand der Technik

Die Erfindung geht aus von einem Lüfter, insbesondere für Fahrzeuge, nach dem Oberbegriff des Anspruchs 1.

Bei einem bekannten Lüfter dieser Art, auch Ventilator oder Gebläse genannt (DE 43 29 804 A1), ist das Lüfterrad auf die Motorwelle aufgepreßt und zur Befestigung des Motors an einem Bauteil im Fahrzeug eine Halterung vorgesehen, die den Elektromotor an dessen das Polgehäuse bildenden Stator hält. Die Halterung ist zweiteilig aus einem Motorhalter und einem Adapter hergestellt, und zwischen Motorhalter und Adapter sind mehrere gummielastische Abstützelemente angeordnet, welche die Einheit aus Elektromotor und Lüfterrad bezüglich Schwingungen entkoppeln und so eine Geräuschübertragung auf die Fahrzeugteile dämpfen.

Bei Elektromotoren in Außenläuferbauart (DE 196 52 263.3) ist bereits vorgeschlagen worden, zur Reduzierung der bauartbedingten, starken Geräuscherzeugung eines Außenläufers, das den Stator übergreifende glocken-, kappen-, tassen- oder topfförmige Polgehäuse aus einem dreischichtigen Verbundblech herzustellen, bei dem eine Kunststoffschicht zwischen zwei Deckblechen aus Eisen oder Stahl eingebettet ist.

Aus der EP 0 762 051 A2 ist ein Brennergebläse für Gas-Vormischbrenner bekannt, welches ein von einem Elektromotor angetriebenes Gebläserad aufweist. Der Antriebsmotor des Gebläses, welcher vorzugsweise als ein kollektorloser Außenläufermotor ausgebildet ist, ist dabei von einer topfförmigen Ausnehmung des Gebläserades umgeben. Ein Trägerteil, das als Topf ausgebildet ist, enthält das Gebläserad mit Schaufeln, welche vorzugsweise als einteiliges Spritz- oder Gussteil ausgeformt sind. Der Topf ist dabei mittels Klebung und/oder Presssitz auf den Außenmantel des topfförmigen Rotors des Antriebsmotors des Gebläses befestigt. Das Gebläserad mit den Schaufeln ist somit über den Topf mit dem Rotor des Antriebsmotors fest verbunden. Zum Wärmeschutz der Antriebselektronik ist der Boden der Rotorglocke dem Brennraum des Brennergebläses zugewandt.

Aus der EP 0 757 181 A2 ist ein Axiallüfter bekannt, der mit seiner die Flügel des Lüfters tragenden Nabe über das Gehäuse des Antriebsmotors geschoben ist und zudem auf der Welle des Antriebsmotors befestigt ist. Der Antriebsmotor ist dabei typischerweise als Außenläufermotor ausgebildet.

Aus der EP 0 488 961 A1 ist ein Gebläse, insbesondere ein Gebläse zur Verwendung in Kraftfahrzeugen bekannt, dessen mit Lamellen versehenes Zentrifugalgebläserad von einem Elektromotor mit externem Rotor betrieben wird. Dabei ist das Gebläserad drehfest mit dem externen Rotor verbunden. Der Motor weist ein Gehäuse auf, welches ein feststehenden Teil mit mindestens einer durchgehenden Öffnung zur Aufnahme von Luft zur Kühlung des Inneren des Motors sowie einen sich drehenden Teil mit mindestens einer durchgehenden Öffnung, welche als Auslasskanal für die interne Ventilationsluft dient, umfasst. Die mindestens eine durchgehende Öffnung in dem sich drehenden Teil des Gehäuses des Motors wird dabei durch eine Leitung gebildet, deren Querschnitt in der Richtung abnimmt, in der die innere Ventilationsluft ausströmt. Das Gebläserad ist dabei mit einer becherförmigen Aufnahme zumindest teilweise über den Elektromotor gestülpt und an der Welle des Elektromotors befestigt.

### Vorteile der Erfindung

Der erfindungsgemäße Lüfter mit den Merkmalen des Anspruchs 1 hat den Vorteil, daß er einerseits aufgrund der Verwendung eines Elektromotors in Außenläuferbauart sehr kompakt und raumsparend baut und andererseits eine für Lüfterzwecke ausreichende Geräuscharmut besitzt, so daß auf eine teure Fertigung des Polgehäuses des Elektromotors aus Verbundblech verzichtet werden kann. Dies wird erfindungsgemäß dadurch erreicht, daß das Lüfterrad stellenweise auf dem Umfang des Polgehäuses aufliegt und dieses dadurch bedämpft, d.h. am Schwingen hindert. Damit werden Körperschallwellen, die durch auf das Polgehäuse wirkende wechselnde Kräfte und Momente hervorgerufen werden, stark bedämpft und können nur noch stark reduziert über die Mantelfläche des Polgehäuses abgestrahlt werden. Diese Dämpfungswirkung ist zwar nicht so gut wie bei Verwendung eines Verbundbleches für das Polgehäuse aber für Lüfterzwecke völlig ausreichend, da die verbleibenden, vom Rotor noch abgestrahlten Geräusche in dem Geräuschpegel des Lüfterrads untergehen. Die Qualität der Bedämpfung ist unter anderem maßgeblich abhängig von den Kräften, mit welchen das Lüfterrad an den Berührungsstellen auf das Polgehäuse drückt, wie auch von der dämpfenden Wirkung des Lüfterrads selbst, das ein Feder-Dämpfer-System darstellt. Die dämpfende Wirkung des Lüfters wird durch die geometrische Gestaltung sowie durch die Stoffwahl beeinflußt.

Durch die in den weiteren Ansprüchen aufgeführten Maßnahmen sind vorteilhafte Weiterbildungen und Verbesserungen des im Anspruch 1 angegebenen Lüfters möglich.

Gemäß einer bevorzugten Ausführungsform der Erfindung liegen die Berührungsstellen des Lüfterrads an denjenigen Stellen des Polgehäuses, in denen die größsten Schwingungsamplituden im Polgehäuse auftreten. Da das glocken-, kappen-, tassen- oder topfförmige Polgehäuse ähnlich wie eine Glocke am vorderen Rand die größte Schwingungsamplitude zeigt, sind gemäß einer bevorzugten Ausführungsform der Erfindung die Berührungspunkte des Lüfterrads gezielt auf diesen Bereich abgestellt und werden bevorzugt durch Dämpfungsnasen gebildet, die an dem dem Glockenrand des Polgehäuses naheliegenden Stirnende des Lüfterrads von diesen einstückig nach innen radial vorspringen.

Dies wird in konstruktiv einfacher Weise dadurch erreicht, daß gemäß einer vorteilhaften Ausführungsform der Erfindung das Lüfterrad mit einem zylinderförmigen Radteil versehen wird, der mit Radialspalt das Polgehäuse axial mindestens teilweise übergreift und sich mit den besagten Dämpfungsnasen, die vorzugsweise gleichmäßig verteilt über den Umfang angeordnet sind, auf dem Polgehäuse abstützt, wobei zur Verbesserung der Dämpfungswirkung im zylinderförmigen Radteil des Lüfterrads über den Umfang vorzugsweise gleichmäßige verteilte Axialschlitze eingebracht sind.

Alternativ oder zusätzlich können gemäß einer vorteilhaften Ausführungsform der Erfindung zwischen dem Lüfterrad und dem Polgehäuse noch dämpfende Formteile angeordnet werden. Bei der Ausbildung des Lüfterrads mit einem zylinderförmigen Radteil wird bei einem als Ring ausgebildeten Formteil dieses in einem im Durchmesser vergrößerten Endabschnitt des Polgehäuses aufgenommen, wobei sich das Formteil an der Innenwand des Endabschnitts und auf dem Außenmantel des Polgehäuses abstützt.

### Zeichnung

Die Erfindung ist anhand von in der Zeichnung dargestellten Ausführungsbeispielen in der nachfolgenden Beschreibung näher erläutert. Es zeigen:
- Fig. 1: ausschnittweise einen Längsschnitt eines Lüfters für ein Fahrzeug,
- Fig. 2: ausschnittweise eine Ansicht in Richtung Pfeil II in Fig. 1 bei fehlendem Stator des Elektromotors,
- Fig. 3: eine gleiche Darstellung wie in Fig. 1 mit einem modifizierten Lüfterrad,
- Fig. 4: ausschnittweise eine Ansicht des Lüfters in Richtung Pfeil IV in Fig. 3 bei fehlendem Stator des Elektromotors,
- Fig. 5: ausschnittweise einen Längsschnitt eines Lüfters gemäß einem weiteren Ausführungsbeispiel bei fehlendem Stator des Elektromotors.

### Beschreibung der Ausführungsbeispiele

Der in Fig. 1 im Längsschnitt mit seiner oberen Schnitthälfte dargestellte Lüfter (Ventilator oder Gebläse) weist ein Lüfterrad 11 und einen das Lüfterrad 11 antreibenden Elektromotor 12 in Außenläuferbauart auf. Wie üblich, besitzt der Elektromotor einen Stator 13, der in einem genuteten Eisenblechpaket 14 eine Ankerwicklung 15 trägt, und einen Rotor 16, der ein den Stator 13 übergreifendes, glocken-, kappen-, tassen- oder topfförmiges Polgehäuse 17 sowie an der zylindrischen Innenwand des Polgehäuses 17 befestigte Erregerpole 18 aufweist, die hier als Permanentmagnet segmente ausgebildet sind. Der Stator 13 ist an einem Grundkörper 19 mit einem einstückig angeformten konzentrischen Hohlstutzen 20 befestigt, wobei das Eisenblechpaket 14 drehfest auf dem Hohlstutzen 20 aufgepreßt ist. Im Innern des Hohlstutzens 20 ist eine Motor-, Rotor- oder Abtriebswelle 21 über Lagerelemente 10 drehend gelagert und gegen Axialverschiebung gesichert. Auf der Abtriebswelle 21 ist das Polgehäuse 17 aufgepreßt.

Das Lüfterrad 11 besitzt einen Kranz von Schaufeln oder Flügeln 22, die am Außenumfang eines Ringstegs 23 in Umfangsrichtung äquidistant hintereinander angeordnet befestigt und mit einem umlaufenden Stützring 24 versteift sind. Vom Ringsteg 23 geht ein zylinderförmiger Radteil 25 ab, der mit radial sich erstreckenden Rippen 26 am Ringsteg 23 versteift ist. Nach Befestigung des Ringstegs 23 auf der Außenseite des Glockenbodens des Polgehäuses 17, was in Fig. 1 mittels Schraubverbindungen 27 bewirkt ist, aber auch durch Clipsen realisiert werden kann, übergreift der zylinderförmige Radteil 25 das Polgehäuse 17 unter Belassung eines Radialspalts 28 und stützt sich mit Berührungsnasen 29, die an seinem dem Glockenrand 171 des Polgehäuses 17 naheliegendem Stirnende radial nach innen vorspringen und über den Umfang äquidistant angeordnet sind, auf dem Außenmantel des Polgehäuses 17 ab.

Der in Fig. 4 ebenfalls im Längsschnitt mit seiner unteren Schnitthälfte dargestellte Lüfter gemäß einem weiteren Ausführungsbeispiel unterscheidet sich von dem vorstehend beschriebenen Lüfter dadurch, daß das Lüfterrad 11 nicht am Polgehäuse 17 befestigt sondern mit einer innen am Ringsteg 23 ausgebildeten Nabe 30 auf die Abtriebswelle 21 aufgepreßt ist und sich mit einem Axialsteg 31 außen am Glockenboden des Polgehäuses 17 axial abstützt. Im übrigen stimmt dieser Lüfter mit dem zu Fig. 1 und 2 beschriebenen Lüfter überein, so daß gleiche Bauteile mit gleichen Bezugszeichen versehen sind und die Ausführungen zu Fig. 1 und 2 insoweit auch hier gelten.

Zur Optimierung der durch das Lüfterrad 11 bewirkten Bedämpfung des Polgehäuses 17 des Rotors 16 sind im zylinderförmigen Radteil 25 des Lüfterrads 11 Axialschlitze 32 eingebracht, die über den Umfang äquidistant angeordnet sind und an dem dem Glockenrand 171 zugekehrten Stirnende des Radteils 25 frei auslaufen.

Der in Fig. 5 im Längsschnitt ausschnittweise dargestellte Lüfter entspricht im Aufbau dem Lüfter, wie er in Fig. 1 und 2 dargestellt und vorstehend beschrieben ist, mit dem Unterschied, daß die Bedämpfung des Polgehäuses 17 des Rotors 16 nicht über einstückig an den zylindrischen Radteil 25 des Lüfterrads 11 angeformte Berührungsnasen 29,sondern durch Formteile 33 erfolgt. Die Formteile 33 stützen sich wiederum an den einander zugekehrten Wänden von zylindrischem Radteil 25 und Polgehäuse 17 ab. Im Ausführungsbeispiel der Fig. 5 ist der zylindrische Radteil 25 an seinem dem Glockenrand 171 des Polgehäuses 17 naheliegenden Stirnende mit einem durchmessergrößeren Endabschnitt 34 versehen, der das als Ring ausgebildete Formteil 33 aufnimmt. Alternativ können auch anstelle eines Formteilrings einzelne Formstücke oder -teile äquidistant über den Umfang von Radteil 25 und Polgehäuse 17 angeordnet sein, die dann in entsprechenden Ausformungen des zylindrischen Radteils 25 aufgenommen sind.

In allen beschriebenen und in Fig. 1 - 5 dargestellten Ausführungsbeispielen des Lüfters sind durch Stoffwahl und Geometrie das Lüfterrad 11 und das Polgehäuse 17 so ausgelegt, daß sie eine deutlich unterschiedliche Eigenresonanz besitzen.

## Patentansprüche

1. Lüfter, insbesondere für Fahrzeuge, mit einem flügelbestückten Lüfterrad (11), welches einen zylinderförmigen Radteil (25) aufweist, und einem das Lüfterrad (11) antreibenden Elektromotor (12), der einen Stator (13) und einen drehfest auf einer Antriebswelle (21) sitzenden Rotor (16) aufweist, wobei der Rotor (16) als Außenläufer mit einem den Stator (13) übergreifenden, glockenförmigen Polgehäuse (17) ausgebildet ist, und das Lüfterrad (11) drehfest mit dem Polgehäuse (17) ist, **dadurch gekennzeichnet, dass** der zylinderförmige Radteil (25) das Polgehäuse (17) axial mindestens teilweise mit Radialspalt (28) übergreift und sich an seinem dem Glockenrand (171) des Polgehäuses (17) naheliegenden Stimende mit radial nach innen vorspringenden Dämpfungsnasen (29, 33) auf dem Polgehäuse (17) abstützt.

2. Lüfter nach Anspruch 1, **dadurch gekennzeichnet, dass** die Berührungsstellen (29) des Lüfterrades (11) an denjenigen Stellen des Polgehäuses (17) liegen, in denen die größten Schwingungsamplituden im Polgehäuse (17) auftreten.

3. Lüfter nach Anspruch 2, **dadurch gekennzeichnet, dass** die Berührungsstellen (29) längs des Glockenrands (171) des Polgehäuses (17) liegen.

4. Lüfter nach Anspruch 3, **dadurch gekennzeichnet, dass** die Berührungsstellen (29) äquidistant über den Umfang des Polgehäuses (17) verteilt angeordnet sind.

5. Lüfter nach einem der Ansprüche 1 bis 4, **dadurch gekennzeichnet, dass** zwischen dem Lüfterrad (11) und dem Polgehäuse (17) dämpfende Formteile (33) angeordnet sind.

6. Lüfter nach Anspruch 5, **dadurch gekennzeichnet, dass** im zylinderförmigen Radteil (25) des Lüfterrades (11) über den Umfang, vorzugsweise gleichmäßig verteilte Axialschlitze (32) eingebracht sind, wobei die Axialschlitze (32) vorzugsweise an dem dem Glockenrand (171) des Polgehäuses (17) zugekehrten Stirnende des Radteils (25) frei auslaufen.

7. Lüfter nach Anspruch 5, **dadurch gekennzeichnet, dass** der zylinderförmige Radteil (25) des Lüfterrades (11) an seinem dem Glockenrand (171) des Polgehäuses (17) naheliegenden Stirnende mit einem im Durchmesser vergrößerten Endabschnitt (34) zur Aufnahme der Formteile (33) versehen ist.

8. Lüfter nach Anspruch 7, **dadurch gekennzeichnet, dass** die Formteile (33) einen Vollring bilden, der sich an der Innenwand des Endabschnitts (34) und auf den Außenmantels des Polgehäuses (17) abstützt.

9. Lüfter nach einem der Ansprüche 6 bis 8, **dadurch gekennzeichnet, dass** der zylinderförmige Radteil (25) an einem am Polgehäuse (17) oder an der Antriebswelle (21) festgelegten Ringsteg (23) angeformt ist, der auf seinem äußeren Rand einen Kranz von Lüfterflügeln (22) trägt.

10. Lüfter nach Anspruch 9, **dadurch gekennzeichnet, dass** der Ringsteg (23) am Glockenboden des Polgehäuses (17) befestigt, vorzugsweise verschraubt oder geclipst ist.

11. Lüfter nach Anspruch 9, **dadurch gekennzeichnet, dass** der Ringsteg (23) auf die Antriebswelle (21) aufgepresst ist und sich am Glockenboden des Polgehäuses (17) axial abstützt.

12. Lüfter nach einem der Ansprüche 1 bis 11, **dadurch gekennzeichnet, dass** Polgehäuse (17) und Lüfterrad (11) eine deutlich unterschiedliche Eigenresonanz besitzen.

## Claims

1. Fan, in particular for vehicles, having a fan impeller (11) which is equipped with blades and has a cylindrical impeller part (25), and having an electric motor (12) which drives the fan impeller (11) and has a stator (13) and a rotor (16) which is seated on a drive shaft (21) such that it is fixed in terms of rotation, the rotor (16) being designed as an external rotor having a bell-shaped pole casing (17) which extends over the stator (13), and the fan impeller (11) being fixed in terms of rotation to the pole casing (17), **characterized in that** the cylindrical impeller part (25) extends axially over the pole casing (17) at least partially with a radial gap (28) and, at its end face which is close to the bell edge (171) of the pole casing (17), is supported on the pole casing (17) by means of damping lugs (29, 33) which protrude radially inwards.

2. Fan according to Claim 1, **characterized in that** the contact points (29) of the fan impeller (11) lie at those points of the pole casing (17) at which the largest oscillation amplitudes in the pole casing (17) occur.

3. Fan according to Claim 2, **characterized in that** the contact points (29) lie along the bell edge (171) of the pole casing (17).

4. Fan according to Claim 3, **characterized in that** the contact points (29) are arranged such that they are distributed at equal distances over the circumference of the pole casing (17).

5. Fan according to one of Claims 1 to 4, **characterized in that** damping shaped parts (33) are arranged between the fan impeller (11) and the pole casing (17).

6. Fan according to Claim 5, **characterized in that** preferably uniformly distributed axial slots (32) are made in the cylindrical impeller part (25) of the fan impeller (11) over the circumference of the said impeller part, the axial slots (32) preferably ending freely at that end face of the impeller part (25) which faces the bell edge (171) of the pole casing (17).

7. Fan according to Claim 5, **characterized in that**, at its end face which is close to the bell edge (171) of the pole casing (17), the cylindrical impeller part (25) of the fan impeller (11) is provided with an end section (34) of enlarged diameter in order to accommodate the shaped parts (33).

8. Fan according to Claim 7, **characterized in that** the shaped parts (33) form a solid ring which is supported against the inner wall of the end section (34) and on the outer shell of the pole casing (17).

9. Fan according to one of Claims 6 to 8, **characterized in that** the cylindrical impeller part (25) is integrally formed on an annular web (23) which is fixed to the pole casing (17) or to the drive shaft (21) and which has a ring of fan blades (22) on its outer edge.

10. Fan according to Claim 9, **characterized in that** the annular web (23) is secured, preferably screwed or clipped, to the bell base of the pole casing (17).

11. Fan according to Claim 9, **characterized in that** the annular web (23) is pressed onto the drive shaft (21) and is axially supported on the bell base of the pole casing (17).

12. Fan according to one of Claims 1 to 11, **characterized in that** the pole casing (17) and the fan impeller (11) have a significantly different natural resonance.

## Revendications

1. Ventilateur, en particulier pour véhicules, comprenant une roue de ventilateur (11) équipée d'ailettes, qui présente un élément de roue cylindrique (25), et un moteur électrique (12) entraînant la roue de ventilateur (11) et qui présente un stator (13) et un rotor (16) fixé en rotation sur un arbre d'entraînement (21), le rotor (16) étant réalisé sous la forme d'un secondaire extérieur avec un boîtier de raccordement (17) en forme de cloche chevauchant le stator (13), et la roue de ventilateur (11) étant fixée en rotation avec le boîtier de raccordement (17),
**caractérisé en ce que**
l'élément de roue cylindrique (25) chevauche axialement le boîtier de raccordement (17) au moins partiellement avec un jeu radial (28) et s'appuie sur le boîtier de raccordement (17), contre son extrémité frontale située à proximité du bord de la cloche (171) du boîtier de raccordement (17), avec des ergots d'amortissement (29, 33) dépassant radialement vers l'intérieur.

2. Ventilateur selon revendication 1,
**caractérisé en ce que**
les positions de contact (29) de la roue de ventilateur (11) sont situées au niveau des positions du boîtier de raccordement (17) qui reçoivent les amplitudes de vibration les plus importantes dans le boîtier de raccordement (17).

3. Ventilateur selon revendication 2,
**caractérisé en ce que**
les positions de contact (29) sont situées le long du bord de la cloche (171) du boîtier de raccordement (17).

4. Ventilateur selon revendication 3,
**caractérisé en ce que**
les positions de contact (29) sont réparties à équidistance sur la circonférence du boîtier de raccordement (17).

5. Ventilateur selon l'une des revendications 1 à 4,
**caractérisé en ce que**
entre la roue de ventilateur (11) et le boîtier de raccordement (17), sont disposés des pièces de forme d'amortissement (33).

6. Ventilateur selon revendication 5,
**caractérisé en ce que**
dans l'élément de roue cylindrique (25) de la roue de ventilateur (11) sont pratiquées des fentes axiales (32) de préférence régulièrement réparties sur la circonférence, les fentes axiales (32) s'étendant librement de préférence sur la face frontale de l'élément de roue (25) opposée au bord de la cloche (171) du boîtier de raccordement (17).

7. Ventilateur selon revendication 5,
**caractérisé en ce que**
l'élément de roue cylindrique (25) de la roue de ventilateur (11) est muni, sur sa face frontale située à proximité du bord de la cloche (171) du boîtier de raccordement (17), d'une partie d'extrémité (34) de diamètre agrandie pour recevoir les pièces de forme (33).

8. Ventilateur selon revendication 7,
**caractérisé en ce que**
les pièces de forme (33) forment un anneau complet qui s'appuie contre la paroi intérieure de la partie d'extrémité (34) et sur le revêtement extérieur du boîtier de raccordement (17).

9. Ventilateur selon l'une des revendications 6 à 8,
**caractérisé en ce que**
l'élément de roue cylindrique (25) est formé sur une entretoise annulaire (23) fixée sur le boîtier de raccordement (17) ou sur l'arbre d'entraînement (21) et qui porte une couronne d'ailettes de ventilateur (22) sur son bord extérieur.

10. Ventilateur selon revendication 9,
**caractérisé en ce que**
l'entretoise annulaire (23) est fixée au fond de la cloche du boîtier de raccordement (17), et est de préférence vissée ou clipsée.

11. Ventilateur selon revendication 9,
**caractérisé en ce que**
l'entretoise annulaire (23) est insérée à force sur l'arbre d'entraînement (21) et s'appuie axialement contre le fond de la cloche du boîtier de raccordement (17).

12. Ventilateur selon l'une des revendications 1 à 11,
**caractérisé en ce que**
le boîtier de raccordement (17) et la roue de ventilateur (11) ont des résonances propres très différentes.
